# EUROPÄISCHE PATENTSCHRIFT

(11) **EP 0 538 623 B1**
(45) Veröffentlichungstag und Bekanntmachung des Hinweises auf die Patenterteilung: **22.11.1995**
(21) Anmeldenummer: 92115882.0
(22) Anmeldetag: 17.09.1992
(51) Int. Cl.: E03C 1/10

(54) **Unterputz-Rohrunterbrecher**
Pipe disconnector built into the wall
Disconnecteur de conduit sous crépi

(30) Priorität: 24.10.1991 DE 9113239 U
(43) Veröffentlichungstag der Anmeldung: 28.04.1993
(73) Patentinhaber: Metallwerke Gebr. Seppelfricke GmbH & Co., D-45881 Gelsenkirchen (DE)
(72) Erfinder: Seppelfricke, Otto, W-4650 Gelsenkirchen (DE); Kolbe, Eduard, W-4650 Gelsenkirchen (DE); Haense, Karl-Heinz, W-4370 Marl (DE)
(74) Vertreter: Hosbach, Hans Ulrich

(56) Entgegenhaltungen:
- EP-A- 0 284 805
- EP-A- 0 298 335
- DE-A- 3 616 267
- DE-C- 3 532 180

## Beschreibung

Die Erfindung betrifft einen Unterputz-Rohrunterbrecher gemäß dem Oberbegriff des Anspruchs 1.

Rohrunterbrecher werden in Trinkwasserleitungen in Fließrichtung zwischen der Wasserabsperrung und dem Wasserablauf, wie z. B. einem Brauseschlauch eingebaut, um bei einem auftretenden Druckabfall in der Trinkwasserleitung eine Rücksaugung von verunreinigtem Wasser in das Trinkwassernetz zu unterbinden. Hierzu ist der Rohrunterbrecher mit Lufteintrittsöffnungen ausgebildet, die bei einer gebräuchlichen Bauform bei Nulldurchfluß offen sind und nur bei innerem Überdruck erzeugenden Wasserdurchfluß durch bewegliche Teile des Rohrunterbrechers von innen her verschlossen sind und die auf der Außenseite des Rohrunterbrechers z. B. durch Ausmündung zwischen tief eingeschnittenen Gehäuserippen so ausgebildet sein müssen, daß ein Abdecken und Verschließen der Lufteintrittsöffnungen auf der Außenseite des Rohrunterbrechers verhindert ist. Wegen der dadurch bedingten äußeren Erscheinungsform und Baugröße wird häufig vor allem im Sanitärbereich anstelle einer freiliegenden Installation eine Unterputzinstallation von Rohrunterbrechern gewünscht. Bei einem hierfür bekannten Unterputz-Rohrunterbrecher wird ein rohrförmiges Unterbrecherfunktionsteil beim Einsetzen in eine runde Unterputzdose mit den Stirnflächen seines Eintritts- und Austrittsendes stumpf an die Stirnflächen der beiden in die Unterputzdose an diametral gegenüberliegenden Stellen einmündenden Leitungsanschlüsse angesetzt und durch O-Ringe zwischen den Stirnflächen des Unterbrecherfunktionsteils und der Leitungsanschlüsse abgedichtet. Dies erfordert eine genaue Anpassung der Stirnflächen und der Baulänge des Unterbrecherfunktionsteils an die Geometrie der runden Unterputzdose und deren Leitungsanschlüsse und macht den Unterputz-Rohrunterbrecher teuer und kompliziert. Die Abdichtung der Stirnflächenberührung von funktionsteil und Dosenanschlüssen ist beim Einsetzen des Funktionsteils in die Dose unsicher, da beim Einschieben des Funktionsteils quer zu dessen Längsachse zwischen die Enden der Leitungsanschlüsse eine Beschädigung der O-Ringe eintreten kann. Wegen der stumpf aneinanderstoßenden Berührung der Stirnflächen des Funktionsteils und der Dosenanschlüsse ist das funktionsteil auch in der Unterputzdose um die Dosenachse verdrehbar, was für den praktischen Gebrauch des Unterputz-Rohrunterbrechers gefährlich ist.

Die Erfindung hat daher zur Aufgabe, einen Unterputz-Rohrunterbrecher zu schaffen, der keinen teuren und komplizierten Herstellungsaufwand erfordert und der einfach und zuverlässig installiert und auch im Betrieb gewartet werden kann.

Diese Aufgabe wird erfindungsgemäß durch die Ausbildung des Rohrunterbrechers der eingangs genannten Art mit den im Kennzeichnungsteil des Anspruchs 1 aufgeführten Merkmalen gelöst. Eine nähere Beschreibung des erfindungsgemäßen Unterputz-Rohrunterbrechers folgt anhand der Zeichnung, in der ein Ausführungsbeispiel dargestellt ist. Es zeigt
Figur 1 den Unterputz-Rohrunterbrecher in einem senkrechten Querschnitt,
Figur 2 den Unterputz-Rohrunterbrecher in der Frontansicht.

Der Unterputz-Rohrunterbrecher besteht aus einem Wandeinbaukasten 1 und einem rohrförmigen Unterbrecherfunktionsteil 2 an sich bekannter Bauart, die eine abwärtsgerichtete Durchflußrichtung bedingt. Der an seiner Vorderseite offene, durch einen Deckel verschließbare Wandeinbaukasten 1 besitzt an seiner Oberseite einen Zulaufanschluß 3 und an seiner Unterseite einen Ablaufanschluß 4. Das Unterbrecherfunktionsteil 2 ist mit einem zylindrischen Austrittsende 5 ausgebildet, das auf seinem Umfang einen O-Dichtungsring 6 enthält und das in den Ablaufanschluß 4 axial und mit dem O-Ring 6 abdichtend einsteckbar ist. Für diese axiale Einsteckbarkeit sowie für die nachstehend noch beschriebene Verbindung mit dem Zulaufanschluß ist das Funktionsteil 2 mit einer axialen Länge ausgebildet, die kürzer ist als der lichte Abstand zwischen den Einmündungen der beiden Anschlüsse 3 und 4 in den Wandeinbaukasten 1. In das in den Kasten 1 einmündende Ende des Zulaufanschlusses 3 ist eine Schiebetülle 7 eingeschoben, die in dem Zulaufanschluß 3 axial verschiebbar und mit einem O-Ring 8 abgedichtet ist. Das aus dem Zulaufanschluß 3 herausragende, dem Unterbrecherfunktionsteil 2 zugekehrte Ende 9 der Schiebetülle 7 ist, nachdem das Funktionsteil 2 in den Kasten 1 eingeführt und in den Ablaufanschluß 4 eingesteckt ist, durch Herausziehen aus dem Zulaufanschluß 3 in das Eintrittsende 10 des Funktionsteils 2 einsteckbar und durch einen O-Ring 11 abgedichtet. Zur Sicherung der Verbindung von Zulaufanschluß 3, Funktionsteil 2 und Ablaufanschluß 4 durch axiales Ineinanderstecken ist auf die Schiebetülle 7 ein abnehmbarer Clip 12 aufgesetzt, der den Abstand zwischen einer Stirnfläche 13 des Zulaufanschlusses 3 und einer an der Schiebetülle 7 ausgebildeten Anschlagschulter 14 ausfüllt, so daß die Schiebetülle 7 nicht ungewollt in den Zulaufanschluß 3 zurückweichen kann. Der Wandeinbaukasten 1 ist im Innern mit Rippen 15 versehen, die derart mit einer der Umfangskontur des Unterbrecherfunktionsteils 2 angepaßten muldenförmigen Vertiefung 16 versehen sind, daß das Funktionsteil 2 beim Einführen in den Kasten 1 durch die Rippen 15 in einer Position geführt ist, in der die Längsachse des Funktionsteils 2 im wesentlichen mit den Längsachsen der beiden Anschlüsse 3 und 4 fluchtet. Dadurch wird das Einstecken des Funktionsteils 2 in den Ablaufanschluß 4 und das Einstecken der Schiebetülle 7 in das Funktionsteil 2 zu einem raschen und sicheren Handgriff vereinfacht.

## Patentansprüche

1. Unterputz-Rohrunterbrecher, bestehend aus einem Wandeinbaukasten (1), der einen oberen Zulaufanschluß (3) und einen unteren Ablaufanschluß (4) besitzt und an seiner Vorderseite durch einen abnehmbaren Deckel verschließbar ist, und aus einem im wesentlichen rohrförmigen Unterbrecherfunktionsteil (2), das im Kasten zwischen die beiden in den Kasten einmündenden Anschlüsse abdichtend und herausnehmbar eingesetzt ist, dadurch gekennzeichnet, daß das Funktionsteil (2) eine axiale Länge aufweist, die kürzer ist als der lichte Abstand zwischen den Einmündungen der beiden Anschlüsse (3, 4) in den Kasten (1), daß ferner das Funktionsteil mit einem zylindrischen Austrittsende (5) ausgebildet ist, das mit einer O-Ringdichtung (6) in den Ablaufanschluß (4) des Kastens einsteckbar ist, und daß der Zulaufanschluß (3) des Kastens mit einer in dem Anschluß abgedichtet axial verschiebbaren Schiebetülle (7) ausgebildet ist, deren aus dem Zulaufanschluß herausragendes Ende (9) mit einer O-Ringdichtung (11) in das Eintrittsende (10) des Funktionsteils einsteckbar ist.

2. Unterputz-Rohrunterbrecher nach Anspruch 1, dadurch gekennzeichnet, daß auf die Schiebetülle (7), nach dem Einstecken in das Funktionsteil (2), ein Clip (12) aufsteckbar ist, der den Abstand zwischen einer Stirnfläche (13) des Zulaufanschlusses (3) und einer Anschlagschulter (14) an der Schiebetülle ausfüllt.

3. Unterputz-Rohrunterbrecher nach Anspruch 1 oder 2, dadurch gekennzeichnet, daß der Wandeinbaukasten (1) im Innern mit Rippen (15) versehen ist, die mit einer der Umfangskontur des Unterbrecherfunktionsteils (2) angepaßten muldenförmigen Vertiefung (16) ausgebildet sind, durch die das Funktionsteil (2) beim Einsetzen in den Kasten (1) koaxial zu den beiden Anschlüssen (3, 4) des Kastens geführt ist.

## Claims

1. Concealed pipe interruptor comprising a wall mounting case (1) which has an upper supply connection (3) and a lower discharge connection (4) and is closable at its front side by a removable cover and a substantially tubular interruptor operating portion (2) which is sealingly and removably inserted in the case between the two connections which open out into the case, characterised in that the operating portion (2) has an axial length which is less than the distance between the mouths of the two connections (3, 4) in the case (1), that also the functioning portion is constructed with a cylindrical outlet end (5) which is insertable with an O-ring seal (6) into the discharge connection (4) of the case and that the supply connection (3) of the case is constructed with a sliding socket (7) which is axially and sealingly movable in the connection, the end (9) of which projecting out of the supply connection is insertable with an O-ring seal (11) into the inlet end (10) of the operating portion.

2. Concealed pipe interruptor as claimed in Claim 1, characterised in that, after insertion into the operating portion (2), a clip may be mounted on the sliding socket (7) which fills the gap between an end face (13) of the supply connection (3) and an abutment shoulder (14) on the sliding socket.

3. Concealed pipe interruptor as claimed in Claim 1 or 2, characterised in that the wall mounting case (1) is provided in its interior with ribs (15) which are provided with a recess (16) matched to the peripheral contour of the interruptor operating portion (2) by which the operating portion (2) is guided, on insertion into the case (1), coaxially with the two connections (3, 4) of the case.

## Revendications

1. Interrupteur tubulaire encastré, constitué d'un boîtier à encastrer dans un mur (1), ayant un raccordement d'amenée supérieur (3) et un raccordement de départ inférieur (4) et pouvant être obturé en face avant par un couvercle amovible, et constitué d'une partie fonctionnelle à rôle d'interrupteur (2) sensiblement tubulaire, insérée dans le boîtier de façon étanche et permettant son extraction, entre les deux raccordements débouchant dans le boîtier, caractérisé en ce que la partie fonctionnelle (2) présente une longueur axiale inférieure à la distance libre entre les embouchures des deux raccordements (3, 4) dans le boîtier (1), en ce que, en outre, la partie fonctionnelle est réalisée avec une extrémité de sortie (5) cylindrique, pouvant être enfichée à l'aide d'un joint d'étanchéité à anneau torique (6) dans le raccordement de départ (4) du boîtier, et en ce que le raccordement d'amenée (3) du boîtier est réalisé avec une manchette coulissante (7), déplaçable axialement, isolée de façon étanche dans le raccordement et dont l'extrémité (9), sortant du raccordement d'amenée, peut être enfichée, avec un joint d'étanchéité à anneau torique (11), dans l'extrémité d'entrée (10) de la partie fonctionnelle.

2. Interrupteur tubulaire encastré selon la revendication 1, caractérisé en ce que sur la manchette coulissante (7) peut etre enfichée, après enfichage dans la partie fonctionnelle (2), un collier (12), remplissant la distance entre une face frontale (13) du raccordement d'amenée (3) et un épaulement de butée (14), sur la manchette coulissante.

3. Interrupteur tubulaire encastré selon la revendication 1 ou 2, caractérisé en ce que le boîtier de montage dans un mur (1) est pourvu a l'intérieur de nervures (15), qui sont réalisées avec une cavité (16) en forme d'auge, adaptée au contour périphérique de la partie fonctionnelle à fonction d'interrupteur (2), cavité à travers laquelle la partie fonctionnelle (2) est guidée lors de l'insertion dans le boîtier (1), le guidage se faisant coaxialement par rapport aux deux raccordements (3, 4) du boîtier.
